# EUROPÄISCHE PATENTSCHRIFT

(11) **EP 0 311 797 B1**
(45) Veröffentlichungstag und Bekanntmachung des Hinweises auf die Patenterteilung: **08.03.1995**
(21) Anmeldenummer: 88114906.6
(22) Anmeldetag: 13.09.1988
(51) Int. Cl.: G10K 11/16

(54) **Schalldämmendes Abdeckelement**
Sound damping covering element
Elément de couverture pour l'atténuation du son

(30) Priorität: 10.10.1987 DE 3734312
(43) Veröffentlichungstag der Anmeldung: 19.04.1989
(73) Patentinhaber: ROBERT BOSCH GMBH, 70442 Stuttgart (DE)
(72) Erfinder: Baur, Peter, Dr.-Ing., D-7000 Stuttgart 1 (DE); Guhl, Detlef, Dr. rer. nat., D-7065 Weinstadt 5 (DE)

(56) Entgegenhaltungen:
- EP-A- 0 033 711
- FR-A- 2 375 686
- US-A- 4 223 073
- US-A- 4 452 841

## Beschreibung

### Stand der Technik

Die Erfindung geht aus von einer schalldämmenden Abdeckhaube nach dem gattungsbildenden Oberbegriff des Hauptanspruchs.

Aus der DE-A 26 58 379 ist eine Dämmplatte zur Schall- und Wärmeisolierung für Kraftfahrzeuge und dergleichen bekannt, welche aus mehreren Schichten aus unterschiedlich porösem und unterschiedlich hoch gefülltem Gummi oder gummiähnlichem Kunststoff besteht. Wesentlich für diese bekannte Dämmplatte ist die Kombination von zwei benachbarten Schaumstoffschichten, von denen eine einen hohen Füllstoffanteil enthält, während der andere Schaumstoff ungefüllt ist.

Der Erfindung liegt die Aufgabe zugrunde, eine schalldämmende Abdeckhaube mit sehr guter Schalldämmung zu schaffen, welche gleichzeitig auch gute mechanische Eigenschaften, insbesondere eine hohe mechanische Stabilität aufweist. Diese Aufgabe wird gelöst durch die kennzeichnenden Merkmale des Anspruchs 1, wobei einerseits durch die zentrale Anordnung einer elastischen Schicht mit großem Dämpfungsvermögen und einem hohen Füllgrad die erforderliche Dämpfung und andererseits durch die in vorteilhafter Weise aufgebrachten Schichten innerhalb und außerhalb der Kernschicht die gewünschte mechanische Stabilität erreicht werden. Durch die in den Unteransprüchen aufgeführten Maßnahmen sind vorteilhafte Weiterbildungen erzielt worden sowohl hinsichtlich des Schichtaufbaus der Abdeckhaube als auch hinsichtlich ihrer Herstellung.

### Zeichnung

Ein Ausführungsbeispiel der Erfindung ist in der Zeichnung dargestellt und in der nachfolgenden Beschreibung näher erläutert. Die Zeichnung zeigt einen schematischen Schnitt eines schalldämmenden Abdeckelementes.

### Beschreibung des Ausführungsbeispiels

In der Zeichnung ist schematisch ein schalldämmendes Abdeckelement 10 gezeigt, das hier als Zylinderkopfhaube für Brennkraftmaschinen ausgebildet ist. Das Abdeckelement 10 hat einen dreischichtigen Sandwichaufbau und besteht aus einer Kernschicht 11, die auf ihrer Außenseite eine Außenschicht 12 und auf ihrer Innenseite eine Innenschicht 13 aufweist.

Die Außenschicht 11 und/oder die Innenschicht 13 besteht aus einem duroplastischen oder thermoplastischen Kunststoff oder statt dessen aus einer z.B. tiefgezogenen Metallfolie.

Die Kernschicht 11 ist aus einer elastischen Schicht mit großem Dämpfungsvermögen gebildet und besteht hier aus einem mit Füllstoffen gefüllten Gummi. Der Begriff "Gummi" schließt Materialien dieser Art aus Kunstgummi, Kautschuk oder Kunststoff ein, soweit diese ein dem Gummi eigenes gummielastisches Verhalten haben. Der Gummi als Teil der Kernschicht 11 ist sehr weich ausgelegt. Er hat eine sehr niedrige Shore A Härte. Der Füllstoff weist eine große Dichte auf, z.B. in der Größenordnung bis zu 3,8 g/cm³. Der Füllstoff besteht hier aus Bariumsulfat. Es hat sich gezeigt, daß eine so gestaltete Kernschicht 11 eine sehr gute Schalldämmung ermöglicht.

Das Abdeckelement 10 ist bei Verwendung heißhärtender Materialien im Preß- oder Spritzgießverfahren herstellbar, wobei man sich eines mit Tauchkanten versehenen Werkzeuges (sog. Eingriffswerkzeug) bedient, welches es gestattet, die drei Schichten 11, 12 und 13 des Sandwiches nacheinander aufzubringen.

Bei einer anderen Methode wird zunächst die Kernschicht 11 hergestellt. Danach werden die Außenschicht 12 und Innenschicht 13 aufgebracht. Bestehen diese aus thermoplastischem Kunststoff, so werden diese z.B. aufgespritzt oder in Folienform, z.B. in Form von Tiefziehfolien, aufgebracht.

Das Abdeckelement 10, insbesondere als Zylinderkopfhaube für Brennkraftmaschinen, bewirkt eine sehr gute Schalldämmung. Bei einem anderen, nicht gezeigten Ausführungsbeispiel ist das Abdeckelement 10 für andere geräuschdämmende Zwecke bestimmt, z.B. als Abdeckung im Bereich der Ölwanne oder an anderen Stellen des Motors einer Brennkraftmaschine. Auch alle übrigen Anwendungen für das schalldämmende Abdeckelement 10 liegen im Rahmen der Erfindung.

## Patentansprüche

1. Schalldämmende Abdeckhaube, insbesondere Zylinderkopfhaube für Brennkraftmaschinen, mit einer Innenschicht, einer Kernschicht und einer Außenschicht, dadurch gekennzeichnet, daß eine elastische Schicht mit großem Dämpfungsvermögen die Kernschicht bildet, daß die Außenschicht (12) und die Innenschicht (13) aus einem heißhärtenden duroplastischen, durch Spritzgießen verarbeiteten Kunststoff gebildet sind, und daß die elastische Kernschicht (11) aus einer mit Füllstoffen gefüllten, ebenfalls durch Spritzgießen hergestellten Gummischicht besteht.

2. Schalldämmendes Abdeckelement nach Anspruch 1, dadurch gekennzeichnet, daß der Gummi der elastischen Schicht (11) eine sehr niedrige Shore A Härte aufweist.

3. Schalldämmende Abdeckhaube nach Anspruch 1 oder 2, dadurch gekennzeichnet, daß der Füllstoff der elastischen Kernschicht (11) eine große Dichte, zum Beispiel in der Größenordnung bis zu 3,8 g/cm³, aufweist.

4. Schalldämmende Abdeckhaube nach einem der vorhergehenden Ansprüche, dadurch gekennzeichnet, daß der Füllstoff aus Bariumsulfat besteht.

5. Herstellungsverfahren eines schalldämmenden Abdeckelements nach einem der Ansprüche 1 bis 4, dadurch gekennzeichnet, daß zunächst die aus der elastischen, gefüllten Schicht bestehende Kernschicht (11) hergestellt wird und danach die übrigen Schichten (12, 13) aufgebracht werden.

6. Herstellungsverfahren nach Anspruche 5, dadurch gekennzeichnet, daß man einen dreischichtigen Sandwich im Spritzgießverfahren in enem mit Tauchkanten versehenen Werkzeug und dabei die drei Schichten (11 bis 13) des Sandwiches nacheinander herstellt.

## Claims

1. Sound-damping cover, in particular a cylinder-head cover for internal-combustion engines, having an inner layer, a core layer and an outer layer, characterized in that a flexible layer with great damping characteristics forms the core layer, in that the outer layer (12) and the inner layer (13) are formed by a heat-curing thermoplastic material processed by injection moulding, and in that the flexible core layer (11) consists of a rubber layer which is filled with fillers and is likewise produced by injection moulding.

2. Sound-damping cover according to Claim 1, characterized in that the rubber of the flexible layer (11) has a very low Shore A hardness.

3. Sound-damping cover according to Claim 1 or 2, characterized in that the filler of the flexible core layer (11) has a great density, for example of the order of magnitude of up to 3.8 g/cm³.

4. Sound-damping cover according to one of the preceding claims, characterized in that the filler consists of barium sulphate.

5. Production process of a sound-damping cover according to one of Claims 1 to 4, characterized in that first of all the core layer (11), consisting of the flexible, filled layer, is produced and thereafter the remaining layers (12, 13) are applied.

6. Production process according to Claim 5, characterized in that a three-layered sandwich is produced by the injection-moulding process in a mould provided with vertical flash faces and the three layers (11 to 13) of the sandwich are thereby produced one after the other.

## Revendications

1. Capot de couverture insonorisant, notamment capot de tête de cylindre pour moteurs à combustion interne, avec une couche interne, une couche médiane et une couche externe, caractérisé en ce qu'une couche élastique avec une grande capacité d'amortissement constitue la couche médiane, en ce que la couche externe (12) et la couche interne (13) sont constituées d'une matière synthétique duroplastique durcissant à chaud mise en oeuvre selon le procédé de moulage par injection, et en ce que la couche médiane élastique (11) est une couche de caoutchouc chargée de matière de remplissage et également réalisée par le procédé de moulage par injection.

2. Elément de couverture insonorisant selon la revendication 1, caractérisé en ce que le caoutchouc de la couche élastique (11) a une dureté Shore A très basse.

3. Capot de couverture insonorisant selon la revendication 1 ou la revendication 2, caractérisé en ce que la matière de remplissage de la couche médiane élastique (11) a une densité élevée, par exemple d'un ordre de grandeur allant jusqu'à 3,8 g/cm³.

4. Capot de couverture insonorisant selon une des précédentes revendications, caractérisé en ce que la matière de remplissage est constituée par des sulfates de baryum.

5. Procédé de réalisation d'un élément de couverture insonorisant selon une des revendications 1 à 4, caractérisé en ce qu'on réalise tout d'abord la couche médiane (11) élastique chargée et les autres couches (12, 13) sont appliquées ensuite.

6. Procédé de réalisation selon la revendication 5, caractérisé en ce qu'on réalise un sandwich en trois couches selon le procédé de moulage par injection dans un outil muni d'arêtes plongeantes et on réalise alors les trois couches (11 à 13) du sandwich successivement.
